# EUROPÄISCHE PATENTSCHRIFT

(11) **EP 0 196 575 B1**
(45) Veröffentlichungstag und Bekanntmachung des Hinweises auf die Patenterteilung: **11.12.1991**
(21) Anmeldenummer: 86103912.1
(22) Anmeldetag: 21.03.1986
(51) Int. Cl.: B01F 7/16

(54) **Vorrichtung zum Durchmischen von zumindest einem Strömungsmedium**
Device for mixing at least one flow medium
Dispositif pour mélanger au moins un milieu fluide

(30) Priorität: 03.04.1985 CH 1453/85
(43) Veröffentlichungstag der Anmeldung: 08.10.1986
(73) Patentinhaber: Miteco AG, CH-4800 Zofingen (CH); Cadeo, Angelo, CH-4852 Rothrist (CH)
(72) Erfinder: Cadeo, Angelo, CH-4852 Rothrist (CH)
(74) Vertreter: Blum, Rudolf Emil Ernst

(56) Entgegenhaltungen:
- CH-A- 341 478
- DE-C- 648 783
- FR-A- 744 390
- FR-A- 950 579
- FR-A- 1 404 962
- GB-A- 205 672
- GB-A- 966 370
- GB-A- 1 051 539
- US-A- 3 147 957

## Beschreibung

Die Erfindung betrifft eine Vorrichtung zum Durchmischen von zumindest einem Strömungsmedium, wobei zumindest zwei Teilströme des Strömungsmediums zum Erzeugen einer sehr stark turbulenten Strömung zusammengeführt werden.

Durch die US-A-3 147 957 ist eine solche Vorrichtung bekannt, die zumindest zwei zueinander parallel und koaxial zueinander liegende Pumpenlaufräder für die Teilströme aufweist, wobei benachbarte Pumpenlaufräder gegenläufig sind, wobei jedem Pumpenlaufrad einer der Teilströme zugeordnet ist. Bei dieser bekannten Vorrichtung findet das Durchmischen des oder der Strömungsmedien innerhalb der Vorrichtung statt. Beim Mischen in dieser bekannten Vorrichtung wird mit der mechanischen Scherwirkung auf das Medium eingewirkt. Man versieht die Laufräder mit Rillen oder Rippen und stellt die Laufräder aus Hartmetall (Karborundum) her, um möglichst grosse Scherwirkungen auf z.B. die zu mischenden Flüssigkeiten auszuüben. Die Wirkung einer solchen bekannten Vorrichtung mit zwei gegenläufigen Laufrädern ist hierbei so, dass durch die beiden entstehenden Mediumscheiben gegensätzlicher Drehrichtung lediglich die Relativgeschwindigkeit sich ändert. Die gleiche Wirkung kann man bei einer Vorrichtung mit nur einem Laufrad erzielen, wenn man das Laufrad mit doppelter Drehzahl rotieren lässt. Bei der bekannten Vorrichtung unterliegen die Laufräder erheblicher Abnutzung (Erosion, Korrosion, Kavitation) und haben trotz teurer Herstellung eine Standzeit, die man gern erhöhen würde.

Es wird die Schaffung einer Vorrichtung bezweckt, mit der die vorerwähnten Nachteile vermieden werden können, damit in wirtschaftlicher Weise grosse Turbulenzen erzielt werden können.

Die erfindungsgemässe Ausbildung der Vorrichtung ergibt sich aus dem kennzeichnenden Teil des Patentanspruches 1.

Es wird somit ein anderes Mischverfahren benutzt als bei der erwähnten bekannten Vorrichtung. Bei der erfindungsgemässen Vorrichtung können die Pumpenlaufräder viel billiger hergestellt werden, da sie nicht mehr den erwähnten Abnutzungen unterliegen. Es muss nicht mehr mit der Scherwirkung auf das oder die Medien eingewirkt werden, jedenfalls müssen keine besonderen Vorkehrungen getroffen werden, um dies zu erreichen. Die Pumpenlaufräder werden erfindungsgemäss mit vorwärts gekrümmten Laufschaufeln versehen, so dass sie hierdurch zu reinen Zentrifugalrädern werden, welche nur die Aufgabe haben, die mechanische Energie mit möglichst hohem Wirkungsgrad in hydraulische Energie umzuformen. Die Mischung der beiden Teilströme erfolgt erfindungsgemäss erst ausserhalb der Pumpenlaufräder dadurch, dass grosse Querströmungen (quer zu den beiden strömenden Mediumscheiben) und demzufolge grosse Turbulenzen in einem kleinen Ring ausserhalb der Vorrichtung entstehen. Diese vorerwähnten Querströmungen wirken als Turbulenzverstärker (siehe hierzu Lueger, Lexikon der Technik, vierte Auflage, Band 1 und 14, Seiten 587 und 589 bzw. Seiten 521, 522). Die vorerwähnten Querströmungen erfolgen bei den vorwärts gekrümmten Laufschaufeln der beiden Pumpenlaufräder mit einer Tangentialgeschwindigkeit, die für den möglichst guten Mischvorgang die wichtigste Geschwindigkeitskomponente ist. Die Radialgeschwindigkeit bestimmt, bei gegebener Geometrie, die Fördermenge jedes Pumpenlaufrades und ist für den Mischvorgang ohne Bedeutung, da die Radialkomponenten beider Pumpenlaufräder gleiche Richtung haben und demzufolge keinen Beitrag zur Turbulenzerhöhung leisten. Ganz anders sind die Verhältnisse bei den Tangentialgeschwindigkeiten beider Pumpenlaufräder, die entgegengerichtet sind. Durch das Gegeneinanderrichten von zwei Querströmungen mit der hohen Tangentialgeschwindigkeit wird der sehr hohe Mischungseffekt erzielt. Notwendig hierfür sind die beiden Pumpenlaufräder mit vorwärts gekrümmten Laufschaufeln und gegensätzlicher Drehrichtung. Bei der bekannten Vorrichtung der US-A-3 147 957 sind gerade Pumpenlaufschaufeln vorhanden und deshalb kann die Tangentialgeschwindigkeit des aus jedem Pumpenlaufrad austretenden Mediums nicht den gleichen hohen Wert haben (bei gegebener Drehzahl), da die Tangentialgeschwindigkeit des austretenden Mediums nur die gleiche Grösse hat wie die Umfangsgeschwindigkeit des Pumpenlaufrades. Demgegenüber treffen bei der erfindungsgemässen Vorrichtung die beiden Mediumscheiben mit ihren Tangentialgeschwindigkeiten ausserhalb der Vorrichtung aufeinander, so dass sich die grossen Querströmungen ausbilden, die eine sehr starke Turbulenz ergeben, die eine möglichst intensive Durchmischung des zumindest einem Strömungsmediums ergeben.

In der Zeichnung sind mehrer Ausführungsbeispiele des Erfindungsgegenstandes dargestellt. Es zeigen:
Fig. 1 zwei Pumpenlaufräder mit Auftreffpunkt und Flüssigkeitsgebiet mit grosser Turbulenz, in schematischer Darstellung,
Fig. 2 die zwei Pumpenräder in konstruktiver Ausführung mit Innenwelle und Hohlwelle,
Fig. 3 die Vorrichtung mit einem einzigen Antriebsmotor für die beiden Pumpenlaufräder, in schaubildlicher Darstellung,
Fig. 4 die Vorrichtung mit zwei Antriebsmotoren für die beiden Pumpenlaufräder, und
Fig. 5 eine weitere Ausführungsform der Vorrichtung mit zwei Antriebsmotoren, wobei die beiden Antriebswellen der beiden Laufräder auf voneinander abgewandten Seiten der Laufräder liegen.

In Fig. 1 sind zwei Pumpenlaufräder 1 und 2 vorhanden, die parallel und koaxial zueinander liegen. Beide Pumpelaufräder 1 und 2 rotieren um ein und dieselbe Achse 3, aber in gegenläufiger Drehrichtung. Ein erster Teilstrom strömt in Richtung der Pfeile 4 dem Pumpenlaufrad 1 zu, und ein zweiter Teilstrom strömt in Richtung der Pfeile 5 dem zweiten Pumpenlaufrad 2 zu. Der erste Teilstrom tritt als drehende Mediumscheibe 6 aus dem Pumpenlaufrad 1 aus, und der zweite Teilstrom tritt ebenfalls als drehende Mediumscheibe 7 aus dem Pumpenlaufrad 2 aus. Beide Medienscheiben 6 und 7 rotieren gegenläufig. Die beiden Pumpenlaufräder 1 und 2 sind zweckmässig einander gleich ausgebildet und haben demzufolge, von der Drehrichtung abgesehen, die gleichen hydrodynamischen Charakteristiken. Die beiden entgegengesetzt drehenden Flüssigkeitsscheiben 6 und 7 berühren einander im Punkt 8, wobei die beiden einander entgegengerichteten Umfangskomponenten der beiden Flüssigkeitsscheiben aufeinander treffen und sich praktisch unverzüglich aufheben. Die beiden Flüssigkeitsscheiben 6 und 7 haben geringe radiale Geschwindigkeitskomponenten, die den Durchsatz der Pumpenlaufräder bestimmen. Wegen der plötzlichen Aufhebung der einander entgegengerichteten tangentialen Geschwindigkeitskomponenten entstehen schwingende Querbewegungen der Flüssigkeitsteilchen, die im Flüssigkeitsbereich 9 eine sehr grosse Turbulenz ergeben.

In Fig. 2 sind die beiden Pumpenlaufräder 1 und 2 etwas deutlicher dargestellt. Das Pumpenlaufrad 1 wird von einer Hohlwelle 10 getragen, und das Pumpenlaufrad 2 sitzt auf einer Innenwelle 11, die von der Hohlwelle 10 umgeben ist. Das Pumpenlaufrad 1 hat einen Saugstutzen 12 für den Teilstrom 4, und das Pumpenlaufrad 2 hat einen Saugstutzen 13 für den Teilstrom 5. Beide Pumpenlaufräder 1 und 2 rotieren gegenläufig um die Achse 3.

Beim Beispiel nach Fig. 3 werden die beiden Pumpenlaufräder 1 und 2 von einem einzigen Antriebsmotor 14 zum gegenläufigen Umlaufen angetrieben. Wie schon erwähnt, sitzt das Pumpenlaufrad 1 auf der Hohlwelle 10, und das Pumpenlaufrad 2 wird von der Innenwelle 11 getragen. Der Antriebsmotor 14 treibt über einen Riemen 15 auf Ritzel 16 und 17. Das Ritzel 17 ist mit der Innenwelle 11 drehfest verbunden. Das Ritzel 16 ist mit einem Rad 18 drehfest verbunden, das mit einem Rad 19 kämmt, das mit der Hohlwelle 10 drehfest verbunden ist. Auf diese Weise werden die beiden Wellen 10 und 11 gegenläufig angetrieben.

Beim Beispiel nach Fig. 4 werden die beiden Pumpenlaufräder 1 und 2 durch zwei Antriebsmotore 20 und 21 gegenläufig angetrieben. Der Motor 20 treibt direkt auf die Innenwelle 11, auf dem das Pumpenlaufrad 2 sitzt, und der Motor 21 treibt über einen Riemen 22 auf eine mit der Hohlwelle 10 drehfest verbundene Riemenscheibe 23. Die beiden Motore 20 und 21 haben gegenläufige Drehrichtungen.

Beim Beispiel der Vorrichtung nach Fig. 5 sitzt das Pumpenlaufrad 1 auf einer Welle 24, und das Pumpenlaufrad 2 sitzt auf einer Welle 25. Die beiden zueinander koaxialen Antriebswellen 24 und 25 der beiden Pumpenlaufräder 1 und 2 liegen somit auf voneinander abgewandten Seiten der Pumpenlaufräder. Zum Antrieb der Welle 24 und damit des Pumpenlaufrades 1 dient ein Motor 26, und zum Antrieb der Welle 25 und damit des Pumpenlaufrades 2 dient ein Motor 27. Zum Pumpenlaufrad 1 führt ein Ansaugstutzen 28, und zum Pumpenlaufrad 2 führt ein Ansaugstutzen 29. Die beiden zusammengeführten Strömungsmedien strömen über einen Stutzen 30 weg.

Bei einem anderen nicht dargestellten Ausführungsbeispiel könnten auch mehr als zwei Pumpenlaufräder vorhanden sein, wobei immer benachbarte Pumpenlaufräder gegenläufig sind. Mit drei solchen Pumpenlaufrädern könnten dann drei Teilströme als abwechselnd in unterschiedliche Drehrichtung drehende Flüssigkeitsscheiben erzielt werden, die an einem Punkt zusammengeführt werden. Die Pumpenlaufräder 1 und 2 sind als Zentrifugalräder mit vorwärts gekrümmten Laufschaufeln ausgebildet, so daß die Umfangskomponente der Geschwindigkeit der austretenden Medium-scheiben 6 und 7 sehr stark gesteigert worden ist. Durch entsprechende Drehzahl der Pumpenlaufräder 1 und 2 kann die Umfangskomponente der Geschwindigkeit (Tangentialgeschwindigkeit) der beiden Mediumscheiben 6 und 7 entsprechend gross eingestellt werden.

## Patentansprüche

1. Vorrichtung zum Durchmischen von zumindest einem Strömungsmedium, wobei zumindest zwei Teilströme (4, 5) des Strömungsmediums zum Erzeugen einer stark turbulenten Strömung (9) zusammengeführt werden, mit zumindest zwei zueinander parallel und koaxial zueinander liegenden Pumpenlaufrädern (1, 2) für die Teilströme (4, 5), wobei benachbarte Pumpenlaufräder (1, 2) gegenläufig sind, wobei jedem Pumpenlaufrad einer der Teilströme zugeordnet ist, dadurch gekennzeichnet, dass die Pumpenlaufräder (1, 2) Zentrifugalräder mit vorwärts gekrümmten Laufschaufeln sind, so dass die Teilströme (4, 5) als drehende Mediumscheiben (6, 7) aus den Zentrifugalrädern austreten, so dass benachbarte Mediumscheiben (6, 7) an einer Stelle (8) ausserhalb der Zentrifugalräder, zum Ausbilden einer starken turbulenten Strömung in einem Bereich (9) ausserhalb der Zentrifugalräder, aufeinandertreffen.

2. Vorrichtung nach Anspruch 1, dadurch gekennzeichnet, dass benachbarte Pumpenlaufräder (1, 2) hinsichtlich Förderleistung und Umfangsgeschwindigkeit der austretenden rotierenden Mediumscheiben (6, 7) einander gleich sind.

## Claims

1. Device for mixing at least one fluid, in which at least two partial currents (4, 5) of the fluid are brought together in order to generate a strongly turbulent current (9), comprising at least two parallel and coaxial pump impellers (1, 2) for the partial currents (4, 5), where neighbouring impellers rotate in opposite directions, each impeller being allocated to one partial current, characterized in that the impellers (1, 2) are centrifugal impellers with vanes that are curved forward so that the partial currents (4, 5) leaving the centrifugal impellers are shaped as rotary fluid disks (6, 7) in such a way that neighbouring fluid disks (6, 7) collide in a location (8) located outside the centrifugal impellers in order to generate a strongly turbulent current in a region (9) outside the centrifugal impellers.

2. Device according to claim 1, characterized in that the capacity of flow and the peripheral speed of the rotary fluid disk (6, 7) expelled by neighbouring pump impellers (1, 2) are the same.

## Revendications

1. Dispositif pour mélanger intimement au moins un fluide, au moins deux courants partiels (4,5) de celui-ci se rejoignant pour former un courant (9) fortement turbulent, avec au moins deux turbines (1,2) mutuellement parallèles et coaxiales pour les courants partiels (4,5), les turbines (1,2) voisines tournant à contresens l'une de l'autre et un des courants partiels étant associé à chaque turbine, caractérisé en ce que les turbines (1,2) sont des turbines centrifuges avec des aubes courbées vers l'avant, de manière à ce que les courants partiels (4,5) quittent les turbines centrifuges sous forme de disques fluides (6,7) de façon à ce que les disques fluides voisins (6,7) entrent en collision à un endroit (8) situé à l'extérieur des turbines centrifuges pour former un courant fortement turbulent en une région (9) située à l'extérieur des turbines centrifuges.

2. Dispositif selon la revendication 1, caractérisé en ce que les turbines voisines (1,2) sont identiques en ce qui concerne le débit et la vitesse périphérique des disques fluides (6,7) rotatifs à la sortie des turbines.
